# FASCICULE DE BREVET EUROPEEN

(11) **EP 1 382 725 B1**
(45) Date de publication et mention de la délivrance du brevet: **02.11.2006**
(21) Numéro de dépôt: 03356112.7
(22) Date de dépôt: 15.07.2003
(51) Int. Cl.: D03C 1/00

(54) **Ratiere rotative pour metier a tisser et metier a tisser equipe d'une telle ratiere**
Rotationsschaftmaschine für Webmaschinen und Webmaschine mit einer solchen Schaftmaschine
Rotary dobby for weaving looms and loom with such a dobby

(30) Priorité: 16.07.2002 FR 0208972
(43) Date de publication de la demande: 21.01.2004
(73) Titulaire: STAUBLI FAVERGES, 74210 Faverges (FR)
(72) Inventeur: Pages, Jean-Pierre, 74210 Faverges (FR); Iltis, Patrick, 74410 Saint Jorioz (FR)
(74) Mandataire: Schouller, Jean-Philippe

(56) Documents cités:
- DE-A- 3 614 218
- FR-A- 2 540 524
- FR-A- 2 757 882
- FR-A- 2 802 218
- US-A- 4 497 346
- PATENT ABSTRACTS OF JAPAN vol. 2000, no. 07, 29 septembre 2000 (2000-09-29) & JP 2000 096379 A (MURATA MACH LTD), 4 avril 2000 (2000-04-04)

## Description

L'invention a trait à une ratière rotative pour la commande des cadres de lisses montés sur un métier à tisser et à un métier à tisser équipé d'une telle ratière.

Dans les ratières rotatives, le mouvement vertical alternatif des cadres de lisses est assuré par des ensembles bielles-leviers oscillants, ces ensembles oscillants étant commandés par des éléments d'actionnement en forme d'excentriques. Ces éléments d'actionnement sont montés sur un arbre principal de la ratière qui est animé d'un mouvement en rotation intermittent et, lors de chaque arrêt de cet arbre, un dispositif de lisage commande la solidarisation de l'élément d'actionnement avec l'arbre pour commander une pièce oscillante en fonction du dessin ou armure à obtenir sur le tissu en cours de tissage.

Par FR-A-2 540 524, on connaît une ratière rotative dans laquelle cette solidarisation sélective est obtenue grâce à un plateau solidaire d'un excentrique formant élément d'actionnement et comprenant deux entailles diamétralement opposées aptes à coopérer avec le bec de deux leviers pivotants commandés par un dispositif de lisage. Il est, par ailleurs, connu de FR-A-2 757 884 d'utiliser un sélecteur pivotant destiné à actionner sélectivement l'un ou l'autre de deux leviers pivotants du type de ceux mentionnés ci-dessus. Ce sélecteur est commandé grâce à un électro-aimant et soumis à l'action de moyens de rappel. FR-A-2 757 882 enseigne, quant à lui, de prévoir que, lorsque les leviers pivotants sont en prise avec certaines surfaces de coincement prévues sur un plateau, ils sont hors de portée d'un sélecteur.

Dans les dispositifs connus, notamment de FR-A- 2 757 882 et FR-A-2 757 884, l'ensemble mobile formant sélecteur ou actionneur comprend un poussoir qui est utilisé pour déplacer l'un ou l'autre des leviers pivotants à l'encontre d'efforts de rappel auxquels ils sont soumis. Ce poussoir doit donc être suffisamment robuste pour assurer cette fonction et l'électro-aimant qui le commande doit être puissant, ce qui revient en pratique à augmenter sa taille à un point tel qu'elle n'est pas nécessairement compatible avec la division correspondant à l'épaisseur des cadres de lisses du métier. En outre, l'énergie nécessaire pour commander le poussoir augmente considérablement à grande vitesse, ce qui impose de dimensionner en conséquence ce poussoir et l'électro-aimant. Enfin, l'électro-aimant associé au poussoir est soumis à des accélérations et à des vibrations intenses, ce qui réduit sa durée de vie.

C'est à ces inconvénients qu'entend plus particulièrement remédier l'invention en proposant un nouvel arrangement qui permet de moins solliciter mécaniquement le poussoir du dispositif de lisage et l'électro-aimant associé, tout en assurant un fonctionnement sécurisé de la ratière.

Dans cet esprit, l'invention concerne une ratière rotative pour métier à tisser qui comprend, au niveau de chacune de ses lames :
- une pièce oscillante attelée à un cadre de lisse et associée à un élément d'actionnement monté fou sur un arbre principal de cette ratière,
- un organe mobile d'accouplement porté par l'élément d'actionnement, cet organe mobile étant soumis à des premiers moyens élastiques pour opérer la liaison angulaire de l'élément d'actionnement avec un disque solidaire de l'arbre principal, et
- la commande dudit organe mobile d'accouplement étant assurée à l'aide de deux leviers pivotants globalement en forme d'équerre soumis, d'une part à l'action d'un dispositif de lisage et, d'autre part à celle de seconds moyens élastiques qui tendent à engager le bec prévu sur chaque levier pivotant soit avec une surface de coincement prévue à l'opposée de l'organe mobile d'accouplement sur l'élément d'actionnement soit avec l'organe mobile d'accouplement, auquel cas l'organe mobile d'accouplement est commandé au désaccouplement de l'élément d'actionnement par rapport au disque, alors que, lorsqu'un levier est en engagement avec la surface de coincement, il est hors de portée d'un sélecteur appartenant au dispositif de lisage, ce sélecteur étant pourvu d'une extrémité apte à bloquer alternativement le pivotement de l'un ou l'autre des leviers en équerre,
caractérisée en ce que cette ratière comprend, en outre, des organes mécaniques aptes à déplacer au moins un levier, dont le bec n'est pas en engagement avec la surface de coincement, à l'encontre de l'action des seconds moyens élastiques, de telle sorte que ce levier n'interfère pas avec le déplacement angulaire du sélecteur précité.

Grâce à l'invention, l'entraînement des leviers pivotants à l'encontre de l'action des seconds moyens de rappel élastiques est effectué grâce aux organes mécaniques qui sont dimensionnés en tenant compte de leur fonction essentiellement mécanique, le sélecteur du dispositif de lisage pouvant alors être plus léger et commandé par un ressort et un électro-aimant de puissance plus faible que dans les dispositifs de l'état de la technique. L'invention permet de repousser les leviers pivotants qui ne sont pas engagés sur une surface de coincement passif dans une configuration où ces leviers n'interfèrent pas avec l'organe d'accouplement et, dans cette configuration, d'actionner le dispositif de lisage pour positionner le sélecteur en face de l'un ou l'autre de ces leviers. Le sélecteur n'a alors qu'un rôle de butée passive lorsque les organes mécaniques libèrent les leviers pivotants. Ce sélecteur n'est pas soumis à des vibrations, ce qui améliore sa durée de vie.

Selon des aspects avantageux mais non obligatoires de l'invention, cette ratière incorpore une ou plusieurs des caractéristiques des revendications 2 à 9.

L'invention concerne également un métier à tisser équipé d'une ratière telle que précédemment décrite. Un tel métier est susceptible de fonctionner à haute vitesse, sans risque de rupture ou d'usure prématurée de son dispositif de lisage, de telle sorte qu'il est plus fiable et plus économique que les métiers à tisser de l'état de la technique.

L'invention sera mieux comprise et d'autres avantages de celle-ci apparaîtront plus clairement à la lumière de la description qui va suivre de deux modes de réalisation d'une ratière conforme à son principe, donnée uniquement à titre d'exemple et faite en référence aux dessins annexés dans lesquels :
- la figure 1 est une coupe transversale schématique d'une ratière conforme à un premier mode de réalisation de l'invention ;
- la figure 2 est une coupe transversale de la ratière de la figure 1 dans un plan parallèle à celui de la figure 1 et
- la figure 3 est une vue analogue à la figure 1 pour une ratière conforme à un second mode de réalisation de l'invention.

La ratière représentée aux figures 1 et 2 comprend un arbre principal 1 animé d'un mouvement de rotation intermittent avec arrêt tous les demi-tours. Cet arbre 1 reçoit une série de roulements en nombre égal à celui des cadres de lisse ou des lames du métier. Sur chaque roulement est monté fou un excentrique 2 se prolongeant latéralement par un plateau 3. Sur chaque excentrique 2 est montée folle l'ouverture d'une bielle 4 dont l'extrémité libre s'attèle à un bras pivotant 5 qui assure, grâce à des bielles 6a et des leviers équerres 6b, le déplacement vertical du cadre de lisses 6 de la lame envisagée, représentée de façon très schématique.

Entre deux excentriques 2 contigus, l'arbre 1, prévu cannelé, porte un disque d'entraînement 7 qui lui est solidaire et dont la périphérie est découpée de deux encoches radiales 7a diamétralement opposées l'une à l'autre. Ces encoches 7a sont destinées à recevoir sélectivement le doigt terminal 8a d'un cliquet 8 articulé sur un axe 9 porté par le plateau latéral 3 de l'excentrique 2 correspondant. Un ressort 10 tend à rappeler en permanence le doigt 8a du cliquet 8 en direction de l'arbre 1.

La commande de chaque cliquet 8 est assurée à l'aide de deux leviers pivotants 11 portés à articulation sur des axes fixes 12 orientés parallèlement à l'arbre 1. Chaque levier 11 présente un profil globalement en équerre, avec deux branches 111 et 112 orientées sensiblement à 90° l'une par rapport à l'autre.

A l'extrémité de sa branche 112, chaque levier 11 présente un bec 113 susceptible de coopérer avec une surface de coincement passif 31 et une surface de coincement actif 32 ménagées à la périphérie du plateau 3. Grâce aux becs 113 et aux surfaces de coincement passif 31 et de coincement actif 32, le plateau 3 peut être immobilisé dans deux positions, séparées par une rotation de 180° du plateau 3, selon que le bec 113 représenté à gauche de la figure 1 coopère avec la surface 31, alors que le bec 113 représenté à droite coopère avec la surface 32, comme représenté à la figure 1, ou que le bec 113 représenté à gauche coopère avec la surface 32 alors que le bec 113 représenté à droite coopère avec la surface 31.

Conformément à l'invention, des leviers 15 sont articulés autour des axes 12 et sont chacun pourvus d'une traverse 151 disposée à l'extrémité d'une première branche 152 des leviers 15. Les traverses 151 s'étendent selon une direction globalement parallèle à l'axe longitudinal X-X' de l'arbre 1.

En l'absence d'action des traverses 151, c'est-à-dire lorsque les traverses 151 sont en position haute, les ressorts 13 tendent, lors de chaque arrêt des surfaces de coincement 31 et 32 du plateau 3 en vis-à-vis des becs 113, à engager ces becs en coopération avec la surface de coincement 32 en forme d'entaille, ce qui a pour effet simultané d'immobiliser angulairement le plateau et, avec lui, l'excentrique 2 et la bielle 4, et de commander le cliquet 8 au désaccouplement, c'est-à-dire au retrait de son doigt 8a hors de l'encoche 7a dans laquelle il était introduit. Ceci constitue un coincement « actif » du plateau 3 par rapport au levier 11.

A l'inverse, le coincement du plateau 3 par un levier 11, tel qu'il résulte de la coopération des éléments 31 et 113, est « passif » en ce sens qu'il est élastique au point d'être vaincu lors de chaque démarrage de l'arbre 1.

Chaque levier 11 est sollicité par un ressort de traction 13 dont une extrémité est fixée sur une barre d'accrochage 14, les leviers 11 ayant tendance, sous l'effet de l'effort dû aux ressorts 13, à rapprocher leurs becs respectifs 113 de l'arbre 1. Pour ce qui concerne le levier 11 situé du côté du cliquet 8, le ressort 13 tend à pousser le bec 113 vers le cliquet 8 et à dégager ainsi le doigt 8a de l'encoche 7a la plus proche.

Chaque levier 15 est également pourvu d'une seconde branche 153 dont l'extrémité libre porte un galet 154 destiné à coopérer avec une came de commande 16 calée sur l'arbre 1. La came 16 est pourvue de deux encoches diamétralement opposées 161 d'engagement des galets 154.

Lors de la rotation de la came 16 qui est concomitante à la rotation de l'arbre 1, les galets 154 sont éjectés des encoches 161 et les leviers 15 pivotent dans le sens des flèches F₁ à la figure 2. Ce pivotement a lieu à l'encontre d'un effort de rappel élastique F₂ exercé par des ressorts de rappel 17 en appui sur des butée fixe 18.

Ainsi, la rotation de l'arbre 1 a pour effet de déplacer les traverses 151 en direction des branches 111 des leviers 11 et de faire pivoter les leviers 11 qui ne sont pas déjà en prise avec une surface 31, dans le sens de la flèche F₃ à la figure 1.

Il est a noter que les leviers 11, dont les bacs 113 sont déjà en prise avec des surfaces de coincement 31, sont hors de portée d'un sélecteur 201 appartenant au dispositif de lisage 20 de la ratière, ceci conformément à l'enseignement technique de FR-A-2 757 882. En outre, dans cette position, ces leviers sont également hors de portée des traverses 151.

Ainsi, les traverses 151 jouent le rôle de poussoirs qui viennent, à chaque demi-tour de l'arbre 1 et simultanément, pousser les branches 111 des leviers 11 et les dégager des sélecteurs 201.

Il est à noter que les leviers 15 sont indépendants du sélecteur 201 auquel ils ne transmettent pas directement de sollicitations.

Lorsqu'un excentrique 2 est entraîné grâce au cliquet 8, les traverses 151 viennent exercer un effort F₅ de déplacement des deux leviers 11 associés, sur leurs branches 111 respectives.

Le dispositif de lisage 20 est monté entre les barres d'accrochage 14 et comprend le sélecteur 201 qui est articulé autour d'un axe fixe 202 et susceptible d'un pivotement représenté par la double flèche F₄ à la figure 1. Le pivotement du sélecteur 201 est commandé grâce à un électro-aimant 203, monté fixe sur un bâti 204 à partir duquel s'étend l'axe 202, et à un ressort de rappel 205.

Compte tenu de la fonction des traverses 151, le sélecteur 201 peut être déplacé par l'électro-aimant 203 lorsque les traverses 151 exercent un effort F₅ de poussée sur les branches 111 en direction de l'arbre 1, cet effort résultant dans le pivotement des leviers 11 dans le sens des flèches F₃ et ayant pour conséquence d'écarter les becs 113 des surfaces de coincement 32. Dans cette configuration représentée à la figure 1, le sélecteur 201 peut être basculé, comme représenté par la flèche F₄, entre une position de blocage du levier 11 dont le bec 113 est en regard du cliquet 8 et une position neutre en vis-à-vis de la branche 111 de l'autre levier qui est hors de portée du sélecteur 201 en étant basculé sous l'effet de l'appui de son bec 113 sur la surface 31.

Selon celui des leviers 11 qui est en appui sur la surface 31, l'extrémité unique 201a du sélecteur 201 peut bloquer l'un ou l'autre des leviers 11.

Ainsi, l'essentiel des efforts mécaniques de commande du mouvement des leviers 11 est exercé par des leviers 15 et, plus spécifiquement, par les traverses 151, alors que le sélecteur 201 s'oppose simplement au pivotement de l'un ou l'autre des leviers 11 sous l'effet des ressorts 13.

On note que le mouvement de ces traverses est le même pour toutes les lames de la ratière, de sorte que ces traverses peuvent s'étendre sur sensiblement toute la largeur de la ratière, c'est-à-dire la longueur de l'arbre 1, en étant articulées sur les axes fixes 12, de préférence à chaque extrémité des traverses 151.

Compte tenu de ce qui précède, les traverse 151 ont une fonction de nivelage des leviers 11 de la ratière qu'elles traversent simultanément pour toutes les lames.

Dans le second mode de réalisation de l'invention représenté à la figure 3, les éléments analogues à ceux du premier mode de réalisation portent des références identiques. Ce mode de réalisation diffère du précédent, en ce que l'organe de verrouillage n'est pas un cliquet mais une paire de verrous 108 et 108' articulés sur des axes 109a et 109'a solidaires du plateau 3 et comportant des branches formant talon 108a, respectivement 108' a, aptes à interagir avec des encoches 107a et 107'a prévues sur un disque 107 du même type que le disque 7 du premier mode de réalisation. Les verrous 108 et 108' sont chacun soumis à l'action d'un ressort 110, respectivement 110'. Comme précédemment, ces verrous 108 et 108' sont commandés par des leviers 11 soumis à l'action de traverses 151 appartenant à des leviers 15 analogues à ceux du premier mode de réalisation.

Le sélecteur 201 est soumis à l'action d'un ressort 205 et d'un électro-aimant 203 et son mouvement F₄ est limité par une butée 206.

De façon avantageuse, certaines au moins des branches 112 des leviers 11 sont entourées chacune par une chemise en matière synthétique 114, dont le matériau est choisi pour limiter les frottements vis-à-vis des éléments environnant de la ratière, tels que les bielles 4 ou les excentriques 2, avec lesquels elles sont à jeu réduit. Ces chemises permettent également un positionnement très précis des leviers entre les lames et évitent l'usage de pièces additionnelles, telles que des râteaux de guidage. Ceci permet d'améliorer la durée de vie des leviers 11 et des éléments voisins. Les chemises 114 peuvent être réalisées en polyamide ou en polyacétal, éventuellement chargés.

Dans la représentation de la figure 1, les traverses 151 sont en position basse où elle exercent sur le levier 11 de droite un effort F₅ de poussée. A la figure 3, les traverses du second mode de réalisation sont en position haute et n'interfèrent pas avec les leviers.

Selon une variante non représentée de l'invention, les verrous 108 et 108' peuvent également être conformes à l'enseignement technique de FR-A-2 802 218.

Selon une autre variante également non représentée, la commande des leviers 15 peut être positive, par exemple au moyen de cames desmodromiques, ce qui permet d'envisager la suppression des ressorts 17.

Les caractéristiques techniques des différents modes de réalisation envisagés peuvent être combinées entre elles en restant dans le cadre de la présente invention.

## Revendications

1. Ratière rotative pour métier à tisser comprenant, au niveau de chacune de ses lames :
- une pièce oscillante (4) attelée à un cadre de lisses (6) et associée à un élément d'actionnement (2) monté fou sur un arbre principal (1) de ladite ratière,
- un organe mobile d'accouplement (8 ; 108, 108') porté l'élément d'actionnement, ledit organe mobile étant soumis à des premiers moyens élastiques (10 ; 110, 110') pour opérer la liaison angulaire dudit élément d'actionnement avec un disque (7) solidaire dudit arbre principal, et
- la commande dudit organe mobile d'accouplement étant assurée à l'aide de deux leviers pivotants (11) globalement en équerre soumis, d'une part, à l'action d'un dispositif de lisage (20) et, d'autre part, à celle de seconds moyens élastiques (13) qui tendent à engager le bec (113) de chaque levier pivotant soit avec une surface de coincement (31) prévue à l'opposée de l'organe mobile d'accouplement sur l'élément d'actionnement, soit avec ledit organe mobile d'accouplement, auquel cas ledit organe mobile d'accouplement (8 ; 108, 108') est commandé au désaccouplement dudit élément d'actionnement (2) par rapport audit disque (7), alors que, lorsqu'un levier (11) est en engagement avec ladite surface de coincement (31), il est hors de portée d'un sélecteur (201) appartenant audit dispositif de lisage, ledit sélecteur étant pourvu d'une extrémité (201a) apte à bloquer alternativement le pivotement de l'un ou l'autre desdits leviers en équerre (11),
**caractérisée en ce qu**'elle comprend, en outre, des organes mécaniques (15) aptes à déplacer (F₃) au moins un levier (11) dont le bec (113) n'est pas en engagement avec ladite surface de coincement (31) à l'encontre de l'action desdits seconds moyens élastiques (13), de telle sorte que ledit levier (11) n'interfère pas avec le déplacement angulaire dudit sélecteur (201).

2. Ratière selon la revendication 1, **caractérisée en ce que** lesdits organes mécaniques (15) sont aptes à interagir (F₃) simultanément avec tous les leviers (11) de toutes les lames (6) de la ratière qui ne sont pas déjà en engagement avec une surface de coincement (31).

3. Ratière selon l'une des revendications précédentes, **caractérisée en ce que** lesdits organes mécaniques comprennent des traverses (151) s'étendant selon des directions globalement parallèles à l'axe longitudinal (X-X') dudit arbre principal (1).

4. Ratière selon l'une des revendications précédentes, **caractérisée en ce que** ledit organe mobile d'accouplement est un cliquet (8) articulé sur un axe (9) porté par ledit élément d'actionnement (2).

5. Ratière selon l'une des revendication 1 à 4, **caractérisée en ce que** ledit organe mobile d'accouplement est constitué par une paire de verrous (108, 108'), commandés et articulés sur ledit élément d'actionnement (2).

6. Ratière selon l'une des revendications précédentes, **caractérisée en ce que** ledit sélecteur est pivotant (201), commandé par un électro-aimant (203) à l'encontre de l'action de moyens élastiques de rappel (205) et apte à maintenir l'un ou l'autre desdits leviers en position écartée de son bec (113) par rapport audit organe d'accouplement (8, 108, 108').

7. Ratière selon l'une des revendications précédentes, **caractérisée en ce que** lesdits organes mécaniques (15) sont articulés sur des axes (12) confondus avec les axes respectifs d'articulation desdits leviers (11).

8. Ratière selon l'une des revendications précédentes, **caractérisée en ce que** lesdits organes mécaniques (15) sont commandés par au moins une came (16) entraînée par ledit arbre principal (1), lesdits organes mécaniques étant soumis à l'action (F₂) de moyens élastiques (17) de rappel vers une position dégagée par rapport auxdits leviers (11).

9. Ratière selon l'une des revendications précédentes, **caractérisée en ce que** l'un au moins desdits leviers (11) est entouré par une chemise (114) en matière synthétique compatible avec le glissement dudit levier par rapport aux éléments voisins (4), ladite chemise étant à jeu réduit par rapport audits élément voisins.

10. Métier à tisser équipé d'une ratière (1-20) selon l'une des revendications précédentes.

## Claims

1. A rotary dobby for a loom comprising, at the level of each of its blades:
- an oscillating part (4) attached to a heald frame (6) and associated with an actuating element (2) mounted loose on a main shaft (1) of said dobby,
- a mobile coupling member (8; 108, 108') borne [by] the actuating element, said mobile element being subject to first elastic means (10; 110, 110') for effecting the angular connection of said actuating element with a disc (7) integral with said main shaft, and
- said mobile coupling member being controlled using two pivoting levers (11) which are overall in bracket form and are subjected, on one hand, to the action of a reading device (20) and, on the other hand, to that of second elastic means (13) which tend to engage the nose (113) of each pivoting lever either with a wedging surface (31) provided at the opposite end to the mobile coupling member on the actuating element, or with said mobile coupling member, in which case said mobile coupling member (8; 108, 108') is controlled for decoupling said actuating element (2) relative to said disc (7), whereas, when a lever (11) is in engagement with said wedging surface (31), it is outside the range of a selector (201) belonging to said reading device, said selector being provided with an end (201 a) capable of blocking alternately the pivoting of one or the other of said levers (11) in bracket form,
**characterised in that** it furthermore comprises mechanical members (15) capable of displacing (F₃) at least one lever (11) the nose (113) of which is not in engagement with said wedging surface (31) counter to the action of said second elastic means (13), such that said lever (11) does not interfere with the angular displacement of said selector (201).

2. A dobby according to Claim 1, **characterised in that** said mechanical members (15) are capable of interacting (F₃) simultaneously with all the levers (11) of all the blades (6) of the dobby which are not already in engagement with a wedging surface (31).

3. A dobby according to one of the preceding claims, **characterised in that** said mechanical members comprise crossbars (151) extending in directions which are parallel overall to the longitudinal axis (X-X') of said main shaft (1).

4. A dobby according to one of the preceding claims, **characterised in that** said mobile coupling member is a pawl (8) articulated on a spindle (9) borne by said actuating element (2).

5. A dobby according to one of Claims 1 to 4, **characterised in that** said mobile coupling member is constituted by a pair of locks (108, 108'), controlled and articulated on said actuating element (2) .

6. A dobby according to one of the preceding claims, **characterised in that** said selector is pivoting (201), controlled by an electromagnet (203) counter to the action of elastic return means (205) and capable of holding one or the other of said levers in a position with its hose (113) moved away from said coupling element (8, 108, 108').

7. A dobby according to one of the preceding claims, **characterised in that** said mechanical members (15) are articulated on spindles (12) which coincide with the respective pivot pins of said levers (11).

8. A dobby according to one of the preceding claims, **characterised in that** said mechanical members (15) are controlled by at least one cam (16) driven by said main shaft (1), said mechanical members being subject to the action (F₂) of elastic means (17) for returning to a disengaged position relative to said levers (11).

9. A dobby according to one of the preceding claims, **characterised in that** one at least of said levers (11) is surrounded by a sleeve (114) of synthetic material compatible with the sliding of said lever relative to the neighbouring elements (4), said sleeve having reduced play relative to said neighbouring elements.

10. A loom fitted with a dobby (1-20) according to one of the preceding claims.

## Patentansprüche

1. Rotationsschaftmaschine für eine Webmaschine, an jedem ihrer Schäfte umfassend:
- ein schwingendes Teil (4), das mit einem Schaftrahmen (6) gekoppelt und einem Betätigungselement (2) zugeordnet ist, das beweglich auf einer Hauptwelle (1) der Schaftmaschine montiert ist,
- ein bewegliches Kupplungsorgan (8, 108, 108'), das von dem Betätigungselement getragen wird, wobei das bewegliche Organ ersten elastischen Mitteln (10, 110, 110') unterworfen ist, um die Winkelverbindung des Betätigungselementes mit einer fest mit der Hauptachse verbundenen Scheibe (7) zu bewirken und
- die Steuerung des beweglichen Kupplungsorgan mit Hilfe von zwei im Ganzen gesehen winkeligen Schwinghebeln (11), die einerseits der Wirkung einer Einlesevorrichtung (20) und andererseits derjenigen von zweiten elastischen Mitteln (13) unterworfen sind, die dazu neigen, den Schnabel (113) jedes Schwinghebels, sei es mit einer Klemmfläche (31), die entgegengesetzt zum beweglichen Kupplungsorgan an dem Betätigungselement vorgesehen ist, sei es mit dem beweglichen Kupplungsorgan in Eingriff zu bringen, in welchem Fall das bewegliche Kupplungsorgan (8, 108, 108') für eine Entkupplung des Betätigungselementes (2) in Bezug auf die Scheibe (7) gesteuert wird, während, wenn ein Hebel (11) im Eingriff mit der Klemmfläche (31) ist, er außer Reichweite eines Selektors (201) ist, der zu der Einlesevorrichtung gehört, wobei der Selektor mit einem Ende (201a) versehen ist, das geeignet ist, wechselseitig das Schwenken des einen oder des anderen der Winkelhebel (11) zu blockieren, **dadurch gekennzeichnet, dass** sie darüber hinaus mechanische Organe (15) umfasst, die geeignet sind, mindestens einen Hebel (11), dessen Schnabel (113) nicht im Eingriff mit der Klemmfläche (31) ist, gegen die Wirkung der zweiten elastischen Mittel (13) derart zu verschieben (F₃), dass der Hebel (11) nicht mit der Winkelverschiebung des Selektors (201) interferiert.

2. Rotationsschaftmaschine nach Anspruch 1, **dadurch gekennzeichnet, dass** die mechanischen Organe (15) geeignet sind, gleichzeitig mit allen Hebeln (11) von allen Schäften (6) der Schaftmaschine zusammen zu wirken (F₃), die nicht schon im Eingriff mit der Klemmfläche (31) sind.

3. Rotationsschaftmaschine nach einem der vorhergehenden Ansprüche, **dadurch gekennzeichnet, dass** die mechanischen Organe Traversen (151) umfassen, die sich in im Ganzen gesehen parallelen Richtungen zur Längsachse (X-X') der Hauptwelle (1) erstecken.

4. Rotationsschaftmaschine nach einem der vorhergehenden Ansprüche, **dadurch gekennzeichnet, dass** das bewegliche Kupplungsorgan eine Sperrklinke (8) ist, die auf einer von dem Betätigungselement getragenen Achse (9) angelenkt ist.

5. Rotationsschaftmaschine nach einem der Ansprüche 1 bis 4, **dadurch gekennzeichnet, dass** das bewegliche Kupplungsorgan durch ein Paar Riegel (100, 108') gebildet wird, die von dem Betätigungselement (2) gesteuert und an diesem angelenkt sind.

6. Rotationsschaftmaschine nach einem der vorhergehenden Ansprüche, **dadurch gekennzeichnet, dass** der Selektor schwenkbar (201) ist und von einem Elektromagneten (203) gegen die Wirkung von elastischen Rückstellmitteln (205) gesteuert wird und geeignet ist, den einen oder den anderen der Hebel in entfernter Stellung seines Schnabels (113) in Bezug auf das Kupplungsorgan (8, 108, 108') zu halten.

7. Rotationsschaftmaschine nach einem der vorhergehenden Ansprüche, **dadurch gekennzeichnet, dass** die mechanischen Organe (15) auf Achsen (12) angelenkt sind, die mit den jeweiligen Achsen für die Anlenkung der Hebel (11) übereinstimmen.

8. Rotationsschaftmaschine nach einem der vorhergehenden Ansprüche, **dadurch gekennzeichnet, dass** die mechanischen Organe (15) von mindestens einem Nocken (16) gesteuert werden, der von der Hauptwelle (1) angetrieben wird, wobei die mechanischen Organe der Wirkung (F₂) von elastischen Rückstellmitteln (17) in eine Position frei in Bezug auf die Hebel (11) unterworfen sind.

9. Rotationsschaftmaschine nach einem der vorhergehenden Ansprüche, **dadurch gekennzeichnet, dass** mindestens einer der Hebel (11) von einem Mantel (114) aus einem synthetischen Material umgeben ist, das kompatibel mit den Gleiten des Hebels in Bezug auf die benachbarten Elemente (4) ist, wobei der Mantel reduziertes Spiel in Bezug auf die benachbarten Elemente hat.

10. Webmaschine, die mit einer Schaftmaschine (1 - 20) nach einem der vorhergehenden Ansprüche ausgerüstet ist
